# EUROPÄISCHE PATENTSCHRIFT

(11) **EP 0 578 140 B1**
(45) Veröffentlichungstag und Bekanntmachung des Hinweises auf die Patenterteilung: **16.10.1996**
(21) Anmeldenummer: 93110554.8
(22) Anmeldetag: 01.07.1993
(51) Int. Cl.: F28C 3/12, F27B 7/20, B04C 3/04, F27B 15/00

(54) **Wärmetauscher mit Zyklonen mit nach unten herausgeführtem Tauchrohr**
Heat exchanger using cyclones with a bottom exhaust gases tube
Echangeur de chaleur à cyclones avec le tube d'échappement des gaz dirigé vers le bas

(30) Priorität: 09.07.1992 DE 4222593
(43) Veröffentlichungstag der Anmeldung: 12.01.1994
(73) Patentinhaber: KRUPP POLYSIUS AG, 59269 Beckum (DE)
(72) Erfinder: Kupper, Detlev, Dr.-Ing., D--4407 Telgte (DE); Rother, Wolfgang, Dipl.-Ing., D-4740 Oelde (DE); Krützner, Karl, D-4720 Beckum (DE); Meyer, Gerd-Peter, Dipl.-Ing., D-4730 Bönen (DE); Driemeier, Günter, Dipl. - Ing., D - 4543 Lienen (DE); Brentrup, Ludger, Dr.-Ing., D-4740 Oelde (DE); Schmits, Heinz-Herbert, Dipl.-Ing., Verstorben (DE); Korte, Bernhard, Dipl.-Ing., D-4722 Ennigerloh (DE)
(74) Vertreter: Tetzner, Volkmar, Dr.-Ing. Dr. jur.

(56) Entgegenhaltungen:
- EP-A- 0 142 181
- EP-A- 0 461 003
- DE-C- 883 555
- FR-A- 1 418 655
- US-A- 2 866 272
- US-A- 4 477 339

## Beschreibung

Die Erfindung betrifft einen mehrstufigen Wärmetauscher entsprechend dem Oberbegriff des Anspruches 1.

Mehrstufige Zyklonwärmetauscher sind in den verschiedensten Bauformen, insbesondere mit und ohne Vorcalciniereinrichtung, bekannt (vgl. etwa DUDA, Cement-Data-Book, 3. Auflage, S.444 bis 516). Da hierbei das Tauchrohr der einzelnen Zyklonabscheider jeweils durch das zylindrische Oberteil nach außen geführt ist, sind die einzelnen Stufen des Wärmetauschers im wesentlichen übereinander (wenngleich seitlich etwas versetzt) angeordnet. Konventionelle Zyklonvorwärmer, wie sie insbesondere zur Vorwärmung von Zementrohmehl Verwendung finden, weisen daher - abhängig von der Zahl der Vorwärmerstufen - eine beträchtliche Bauhöhe auf. Die Bauhöhe bedingt jedoch nicht nur eine sehr aufwendige Tragkonstruktion des Wärmetauschers, sondern beeinträchtigt oft auch das natürliche Landschaftsbild.

Ein mehrstufiger Zyklonwärmetauscher der im Oberbegriff des Anspruches 1 vorausgesetzten Art ist aus der US-A-2 866 272 bekannt. Bei diesem bekannten Wärmetauscher wird das Rohr zur Abführung des Gases zwischen zwei Stufen sowohl im Bereich oberhalb der Zyklonabscheider als auch im Bereich unterhalb der Zyklonabscheider mit entsprechenden Leitungsabschnitten sowie mit mehreren Rohrkrümmern geführt.

Der Erfindung liegt daher die Aufgabe zugrunde, einen Wärmetauscher der im Oberbegriff des Anspruches 1 vorausgesetzten Art so auszubilden, daß sich eine besonders niedrige Bauhöhe ergibt.

Diese Aufgabe wird erfindungsgemäß durch die Merkmale des Anspruches 1 gelöst. Zweckmäßige Ausgestaltungen der Erfindung sind Gegenstand der Unteransprüche.

Aus der DE-C-883 555 ist ein Fliehkraft-Staubabscheider bekannt, dessen zylindrisches Oberteil mit einem tangentialen Einlaßstutzen oder mit einem axialen Einlaß ausgestattet sein kann und der ein axiales Reinluftrohr in Form eines Tauchrohres aufweist, das axial nach unten austritt, bei entsprechendem seitlichen Staubauslaß. Bei dieser bekannten Ausführung handelt es sich um einen einzelnen, reinen Fliehkraft-Staubabscheider, durch den erreicht werden soll, daß die in kreisende Drehbewegung versetzte Staubluft nach erfolgter Ausschleuderung der Staubteilchen nach der Mittelachse zu und über das axial nach unten herausgeführte Reinluftrohr abfließen kann.

Bei dem erfindungsgemäßen Wärmetauscher ist das Tauchrohr der Zyklonabscheider durch das Unterteil der Zyklonabscheider nach außen geführt und über einen Krümmer an die zum Zyklonabscheider der nächsten Stufe führende Verbindungsleitung angeschlossen. Auf diese Weise erhält der erfindungsgemäße Wärmetauscher eine Bauhöhe, die weniger als 50 % der Bauhöhe eines konventionellen Zyklonwarmetauschers beträgt.

Es zeigte sich bei den der Erfindung zugrundeliegenden Versuchen, daß man trotz des nach unten herausgeführten Tauchrohres einen hohen Abscheidegrad bei niedrigen Druckverlust erreicht. Ursächlich dürfte hierfür sein, daß die Gas-Feststoffsuspension im Abscheideraum in vertikaler Richtung im wesentlichen nicht umgelenkt wird.

Einzelheiten der Erfindung ergeben sich aus der folgenden Beschreibung einiger in den Fig.1 bis 13 der Zeichnung veranschaulichter Ausführungsbeispiele,

Die Fig.1 und 2 zeigen einen für den Einsatz in einem erfindungsgemäßen Wärmetauscher geeigneten Zyklonabscheider 1. Er enthält ein zylindrisches Oberteil 2 sowie ein trichterförmiges Unterteil 3 mit einem Auslaß 4 für den aus dem Feststoff-Gasgemisch abgeschiedenen Feststoff.

Weiterhin ist ein Tauchrohr 5 vorgesehen, das im zylindrischen Oberteil 2 ausmündet und durch das Unterteil 3 nach außen geführt ist. Diese Tauchrohr 5 ist - wie anhand der Fig.3 und 4 noch näher erläutert wird - über einen Krümmer 6 an eine zum Zyklonabscheider der nächsten Stufe führende Verbindungsleitung angeschlossen.

Der Zyklonabscheider 1 ist ferner mit einem tangentialen Einlaß 7 für ein Feststoff-Gasgemisch versehen, wobei sich dieser tangentiale Einlaß an eine von der vorhergehenden Stufe des Wärmetauschers kommende Verbindungsleitung 8 anschließt.

Der Zyklonabscheider 1 ist weiterhin mit einer Wirbelstütze 9 versehen, die von der Decke 10 in das zylindrische Oberteil 2 hineinragt. Diese Wirbelstütze 9 stabilisiert die Drallströmung im Abscheideraum des Zyklonabscheiders 1 und erhöht damit den Abscheidegrad.

Fig.3 zeigt die Zusammenschaltung mehrerer Zyklonabscheider 1, 1a, 1a, lc, 1c, le zu einem mehrstufigen Wärmetauscher. Hierbei ist jeweils das Tauchrohr (z.B. 5) eines Zyklonabscheiders (z.B. 1) über den anschließenden Krümmer (z.B. 6) an die zur nächsten Stufe (z.B. Zyklonabscheider la) führende Verbindungsleitung (z.B. 8a) angeschlossen. Bei dem in Fig.3 dargestellten Ausführungsbeispiel sind dabei alle Zyklonabscheider des mehrstufigen Wärmetauschers auf etwa gleicher Höhe angeordnet.

Der Feststoff-Auslaß (z.B. 4a) der einzelnen Zyklonabscheider (z.B. la) ist dabei jeweils an die zum tangentialen Einlaß (z.B. 7) der in Gasströmungsrichtung vorangehenden Stufe (z.B. Zyklonabscheider 1) führende Verbindungsleitung (z.B. 8) angeschlossen.

Die Aufgabe des im Wärmetauscher vorzuwärmenden Feststoffes erfolgt bei 11 in die zum Zyklonabscheider 1e der letzten Stufe führende Verbindungsleitung 8e. Das aus dem Zyklonabscheider 1 der ersten Stufe abgeschiedene Gut wird bei dem in Fig.3 dargestellten Ausführungsbeispiel direkt einem (nicht veranschaulichten) Drehrohrofen zugeführt.

Die Abgase des Drehrohrofens treten in die zum Zyklonabscheider 1 führende Verbindungsleitung 8 ein und werden nach Durchströmen aller Stufen des Wärmetauschers von einem (nicht veranschaulichten) Abgasventilator durch das Tauchrohr 5e des Zyklonabscheiders le abgezogen.

Bei dem in Fig.4 dargestellten Ausführungsbeispiel ist der von den Zyklonabscheidern 1 bis le gebildete mehrstufige Wärmetauscher an eine Calciniereinrichtung 12 angeschlossen, die in der zwischen einem Drehrohrofen 13 und dem ersten Zyklonabscheider 1 des Wärmetauschers angeordneten, schleifenförmig ausgestalteten Gasleitung 14 angeordnet ist. Bei 15 wird hierbei zusätzlicher Brennstoff in die Calciniereinrichtung 12 eingeführt, die außerdem von einem (nicht dargestellten) Kühler Tertiärluft über eine Tertiärluftleitung 16 erhält.

Das über den Auslaß 4a des Zyklonabscheiders la ausgetragene Gut wird in die Calciniereinrichtung 12 eingeführt. Das aus dem Auslaß 4 des Zyklonabscheiders 1 austretende Gut gelangt in den Drehrohrofen 13.

Die Fig.5 bis 13 veranschaulichen einige Varianten in der Ausgestaltung der Zyklonabscheider.

Bei dem Ausführungsbeispiel gemäß Fig.5 ist der Zyklon, abscheider 1 mit zwei Auslässen 4, 4' für Feststoff versehen. Diese beiden Auslässe 4, 4' können beispielsweise an diametral einander gegenüberliegenden Umfangsstellen der zur vorangehenden Stufe führenden Verbindungsleitung (vorzugsweise auf gleicher Höhe) angeordnet werden.

Bei dem Ausführungsbeispiel gemäß Fig.6 ist im Bereich des an das Tauchrohr 5 angeschlossenen Krümmers 6 ein zusätzlicher Feststoffauslaß 4' vorgesehen, durch den in dieser Umlenkzone aus dem Gasstrom ausfallendes Gut ausgetragen wird. Dieser zusätzliche Feststoffauslaß 4' wird zweckmäßig an einen in Gasströmungsrichtung vorhergehenden Anlagenteil des Wärmetauschers angeschlossen, etwa an die zur selben Stufe oder zu einer vorhergehenden Stufe des Wärmetauschers führende Gasleitung, an die Calciniereinrichtung 12 (vgl. Fig.4) oder an den Einlauf eines dem Wärmetauscher vorgeschalteten Drehrohrofens.

Ein derartiger zusätzlicher Feststoff-Auslaß 4' wird vorzugsweise im Bereich der Krümmer 6 der beiden in Gasströmungsrichtung ersten Stufen des Wärmetauschers (d. h. im Anschluß an die Zyklonabscheider 1 und la genäß den Fig.3 und 4) angeschlossen. Auf diese Weise läßt sich der Abscheidegrad dieser Zyklonstufen verbessern, und es können auch eingetragene Ansätze beseitigt werden.

Die Weiterförderung des durch einen solchen zusätzlichen Feststoff-Auslaß ausgetragenen Gutes kann über eine Schurre, eine pneumatische oder mechanische Fördereinrichtung erfolgen.

Vorteilhaft kann es weiterhin sein, die Krümmer 6 aller oder einzelner Stufen des Wärmetauschers mit einem belüfteten Boden zu versehen. Auch diese Maßnahme wirkt Ablagerungen im unteren Krümmerbereich entgegen.

Fig.7 zeigt eine Variante, bei der der Zyklonabscheider 1 außer dem nach unten geführten Tauchrohr 5 noch ein weiteres, durch das Oberteil 2 des Abscheiders nach außen geführtes Tauchrohr 5' aufweist, das über eine Verbindungsleitung 17 in den zum Zyklonabscheider der nächsten Stufe führenden Krümmer 6 einmündet. Ein derartiger Zyklonabscheider zeichnet sich durch einen besonders geringen Druckverlust aus. Die Einmündung eines Teiles der Gasströmung in den Krümmer 6 wirkt außerdem Ablagerungen und Ansatzbildungen in diesem Bereich entgegen.

Die Vereinigung der beiden über die Tauchrohre 5 und 5' abgezogenen Gasströme erfolgt zweckmäßig an einer Stelle (beim Ausführungsbeispiel gemäß Fig.7 im Bereich des Krümmers 6), an der das in einem folgenden Zyklonabscheider abgeschiedene Gut noch nicht wieder in den Gasstrom eingeführt ist (wie die Fig.3 und 4 erkennnen lassen, wird dieses in einem folgenden Abscheider abgeschiedene Gut erst in die an den Krümmer 6 anschließende Verbindungsleitung - zweckmäßig allerdings in deren untersten Bereich - eingetragen).

Die Fig.8 und 9 zeigen verschiedene Möglichkeiten der Halterung des mehrstufigen Wärmetauschers.

Sind die Zyklonabscheider und ihre Verbindungsleitungen in Form einer selbsttragenden Konstruktion ausgefuhrt, so können die Aufstellungsebenen 18 oder 19 gewählt werden. Ist die Konstruktion nicht selbsttragend ausgebildet, so wird eine Aufstellungsebene 20 gewählt, auf der sich die Zyklonabscheider mit ihrem zylindrischen Oberteil abstützen.

Fig.9 veranschaulicht eine hängende Anordnung der Zyklonabscheider unter Verwendung eines Traggerüstes 21.

Das Tauchrohr 5 und die Wirbelstütze 9 (vgl. Fig.1) können zentrisch im zylindrischen Oberteil 2 des Zyklonabscheiders 1 angeordnet sein, wie dies Fig.10 zeigt. Möglich ist jedoch auch eine exzentrische Anordnung von Tauchrohr 5 und Wirbelstütze 9, wie dies schematisch in Fig.11 dargestellt ist.

Die Oberkante des Tauchrohres 5 kann entweder scharfkantig ausgebildet sein (Fig.12) oder abgerundet (Fig.13).

In den Gutleitungen, die an die Feststoff-Auslässe 4 anschließen, können erforderlichenfalls Luftabschlußorgane (z.B. Pendelklappen) vorgesehen werden.

Das Verhältnis von Höhe zu Breite des Eintrittsquerschnittes 7' (vgl. Fig.10 und 11) des tangentialen Einlasses 7 des Zyklonabscheiders 1 ist erfindungsgemäß größer als 2 : 1. Auf diese Weise ist das eintretende Feststoff-Gasgemisch auf die Wand des zylindrischen Oberteiles 2 des Zyklonabscheiders gerichtet. Die Suspension wird hierbei in Rotation versetzt und eine wirksame Trennung von Gas und Feststoff erreicht.

Als besonders zweckmäßig haben sich folgende Kennwerte der Zyklonabscheider erwiesen:
a) der Abstand der Oberkante des Tauchrohres von der Decke des Zyklonabscheiders liegt zwischen dem 0,8- und 1,2-fachen Wert des lichten Durchmessers des zylindrischen Oberteiles;
b) mit Ausnahme der letzten Stufe des Wärmetauschers liegt der Durchmesser des Tauchrohres der Zyklonabscheider zwischen dem 0,5- und 0,7-fachen Wert des lichten Durchmessers des zylindrischen Oberteiles, während der Durchmesser des Tauchrohres der als Entstaubungsstufe wirksamen letzten Stufe des Wärmetauschers kleiner als der 0,6-fache Wert des lichten Durchmessers des zylindrischen Oberteiles ist;
c) die Breite des Eintrittsquerschnitts ist größer als die halbe Differenz zwischen dem lichten Durchmesser des zylindrischen Oberteiles und dem lichten Durchmesser des Tauchrohres;
d) von der in Gasströmungsrichtung zweiten Stufe an ist die Länge der Feststoff-Auslaßleitungen kleiner als der halbe lichte Durchmesser des zylindrischen Oberteiles.

## Patentansprüche

1. Mehrstufiger Wärmetauscher zum Wärmetausch zwischen einem Gasstrom und einem feinkörnigen Feststoff, enthaltend mehrere Zyklonabscheider (1 bis le), die jeweils ein zylindrisches Oberteil (2) mit einem tangentialen Einlaß (7) für ein Feststoff-Gasgemisch, ein Unterteil (3) mit wenigstens einem Auslaß (4) für den aus dem Feststoff-Gasgemisch abgeschiedenen Feststoff sowie ein im zylindrischen Oberteil ausmündendes Rohr (5) zur Abführung des Gases aufweisen, wobei das Rohr des Zyklonabscheiders (z.B. 1) einer Stufe über einen Krümmer (6) an einer zum tangentialen Einlaß des Zyklonabscheiders (z.B. la) der in Gasströmungsrichtung nächsten Stufe führenden Verbindungsleitung angeschlossen ist und der Feststoff-Auslaß (z.B. 4a) des Zyklonabscheiders (z.B. 1a) einer Stufe an die zum tangentialen Einlaß (7) der in Gasströmungsrichtung vorangehenden Stufe führende Verbindungsleitung (8) angeschlossen ist, wobei die Zyklonabscheider zumindest aller der ersten Stufe in Gasströmungsrichtung folgenden Stufen auf etwa gleicher Höhe angeordnet sind,
dadurch gekennzeichnet, daß
- das Rohr (5) der Zyklonabscheider als Tauchrohr (5) ausgebildet und durch das Unterteil (3) der Zyklonabscheider nach außen geführt ist und
- das Verhältnis von Höhe zu Breite des Eintrittsquerschnitts (7') des tangentialen Einlasses der Zyklonabscheider größer als 2 : 1 ist, so daß das eintretende Feststoff-Gasgemisch auf die Wand des zylindrischen Oberteils (2) der Zyklonabscheider gerichtet ist.

2. Wärmetauscher nach Anspruch 1, dadurch gekennzeichnet, daß die Zyklonabscheider eine von ihrer Decke (10) in das zylindrische Oberteil (2) hineinragende Wirbelstütze (9) aufweisen.

3. Wärmetauscher nach den Ansprüchen 1 und 2, dadurch gekennzeichnet, daß das Tauchrohr (5) und/oder die Wirbelstütze (9) zentrisch im Zyklonabscheider angeordnet sind.

4. Wärmetauscher nach den Ansprüchen 1 und 2, dadurch gekennzeichnet, daß das Tauchrohr (5) und/oder die Wirbelstütze (9) exzentrisch im Zyklonabscheider angeordnet sind.

5. Wärmetauscher nach Anspruch 1, dadurch gekennzeichnet, daß im Bereich wenigstens eines Krümmers (6), vorzugsweise im Bereich der Krümmer der beiden in Gasströmungsrichtung ersten Stufen des Wärmetauschers, ein zusätzlicher Feststoff-Auslaß (4') vorgesehen ist, der an einen in Gasströmungsrichtung vorhergehenden Anlagenteil des Wärmetauschers, an den Einlauf eines dem Wärmetauscher vorgeschalteten Drehrohrofens oder an eine zwischen Drehrohrofen und Wärmetauscher vorgesehene Calciniereinrichtung (12) angeschlossen ist.

6. Wärmetauscher nach Anspruch 1, dadurch gekennzeichnet, daß die Krümmer (6) mit einem belüfteten Boden versehen sind.

7. Wärmetauscher nach Anspruch 1, dadurch gekennzeichnet, daß zumindest einige Zyklonabscheider ein weiteres, durch das Oberteil (2) des Abscheiders nach außen geführtes Tauchrohr (5') aufweisen, das über eine Verbindungsleitung (17) an den zum Zyklonabscheider der nachsten Stufe führenden Krümmer (6) angeschlossen ist.

8. Wärmetauscher nach Anspruch 1, gekennzeichnet durch folgende Kennwerte:
a) der Abstand der Oberkante des Tauchrohres von der Decke des Zyklonabscheiders liegt zwischen dem 0,8- und 1,2-fachen Wert des lichten Durchmessers des zylindrischen Oberteiles;
b) mit Ausnahme der letzten Stufe des Wärmetauschers liegt der Durchmesser des Tauchrohres der Zyklonabscheider zwischen dem 0,5- und 0,7-fachen Wert des lichten Durchmessers des zylindrischen Oberteiles, während der Durchmesser des Tauchrohres der als Entstaubungsstufe wirksamen letzten Stufe des Wärmetauschers kleiner als der 0,6-fache Wert des lichten Durchmessers des zylindrischen Oberteiles ist;
c) die Breite des Eintrittsquerschnitts ist größer als die halbe Differenz zwischen dem lichten Durchmesser des zylindrischen Oberteiles und dem lichten Durchmesser des Tauchrohres;
d) zumindest von der in Gasströmungsrichtung zweiten Stufe an ist die Länge der Feststoff-Auslaßleitungen kleiner als der halbe lichte Durchmesser des zylindrischen Oberteiles.

## Claims

1. Multi-stage heat exchanger for heat exchange between a gas stream and a fine-grained solid material, comprising a plurality of cyclone separators (1 to 1e) which each have a cylindrical upper part (2) with a tangential inlet (7) for a solids/gas mixture, a lower part (3) with at least one outlet (4) for the solid matter precipitated out of the solids/gas mixture and a pipe (5) which opens in the cylindrical upper part for extracting the gas, wherein the pipe of the cyclone separator (e.g. 1) of one stage is connected by way of an elbow (6) to a connecting pipe leading to the tangential inlet of the cyclone separator (e.g. 1a) of the next stage in the gas flow direction and the solids outlet (e.g. 4a) of the cyclone separator (e.g. 1a) of one stage is connected to connecting pipe (8) leading to the tangential inlet (7) of the preceding stage in the gas flow direction, the cyclone separators of at least all of the stages following the first stage in the gas flow direction being disposed at approximately the same height, characterised in that
- the pipe (5) of the cyclone separator is constructed as a dip tube (5) and is guided outwards through the lower part (3) of the cyclone separator, and
- the ratio of height to width of the inlet cross-section (7') of the tangential inlet of the cyclone separators is greater than 2 : 1, so that the incoming solids/gas mixture is directed onto the wall of the cylindrical upper part (2) of the cyclone separators.

2. Heat exchanger as claimed in Claim 1, characterised in that the cyclone separators have a vortex support (9) which protrudes from their cover (10) into the cylindrical upper part (2).

3. Heat exchanger as claimed in Claims 1 and 2, characterised in that the dip tube (5) and/or the vortex support (9) are disposed centrally in the cyclone separator.

4. Heat exchanger as claimed in Claims 1 and 2, characterised in that the dip tube (5) and/or the vortex support (9) are disposed eccentrically in the cyclone separator.

5. Heat exchanger as claimed in Claim 1, characterised in that in the region of at least one elbow (6), preferably in the region of the elbows of the two first stages of the heat exchanger in the gas flow direction, there is provided an additional solids outlet (4') which is connected to a component of the heat exchanger which precedes it in the gas flow direction, to the inlet of a rotary kiln connected upstream of the heat exchanger or to a calcining arrangement (12) provided between the rotary kiln and the heat exchanger.

6. Heat exchanger as claimed in Claim 1, characterised in that the elbows (6) are provided with an aerated base.

7. Heat exchanger as claimed in Claim 1, characterised in that at least some cyclone separators have a further dip tube (5') which is guided outwards through the upper part (2) of the separator and is connected by way of a connecting pipe (17) to the elbow (6) leading to the cyclone separator of the next stage.

8. Heat exchanger as claimed in Claim 1, characterised by the following characteristic values:
a) the distance of the upper edge of the dip tube from the cover of the cyclone separator lies between 0.8 and 1.2 times the value of the internal diameter of the cylindrical upper part;
b) with the exception of the last stage of the heat exchanger, the diameter of the dip tube of the cyclone separators lies between 0.5 and 0.7 times the value of the internal diameter of the cylindrical upper part, whilst the diameter of the dip tube of the last stage of the heat exchanger which acts as dust extraction stage is less than 0.6 times the value of the internal diameter of the cylindrical upper part;
c) the width of the inlet cross-section is greater than half the difference between the internal diameter of the cylindrical upper part and the internal diameter of the dip tube;
d) from the second stage in the gas flow direction the length of the solids outlet pipes is less than half the internal diameter of the cylindrical upper part.

## Revendications

1. Echangeur de chaleur à plusieurs étages, destiné à un échange de chaleur entre un flux gazeux et une substance solide à granulométrie fine, comprenant plusieurs séparateurs à cyclone (1 à le), dont chacun comprend une partie supérieure cylindrique (2) équipée d'une entrée tangentielle (7) du mélange de gaz et de substance solide, une partie inférieure (3) comprenant au moins une sortie (4) de la substance solide séparée du mélange de gaz et de substance solide, ainsi qu'un tuyau (5) d'évacuation du gaz qui débouche dans la partie supérieure cylindrique, le tuyau du séparateur à cyclone (par exemple 1) d'un étage étant raccordé par un coude (6) à un conduit de liaison menant à l'entrée tangentielle du séparateur à cyclone (par exemple la) de l'étage suivant, dans le sens de la circulation des gaz , et la sortie de la substance solide (par exemple 4a) du séparateur à cyclone (par exemple la) d'un étage étant raccordée au conduit de liaison (8) menant à l'entrée tangentielle (7) de l'étage précédent, dans le sens de la circulation des gaz, les séparateurs à cyclone d'au moins tous les étages qui font suite au premier étage, dans le sens de la circulation des gaz, étant disposés approximativement au même niveau,
caractérisé en ce que
- le tuyau (5) des séparateurs à cyclone est conformé en tube plongeur (5) et se dirige vers l'extérieur en passant par la partie inférieure (3) du séparateur à cyclone et
- le rapport de la hauteur à la largeur de la section d'entrée (7') de l'admission tangentielle des séparateurs à cyclone est supérieur à 2 : 1, de manière que le mélange entrant de gaz et de substance solide soit dirigé sur la paroi de la partie supérieure cylindrique (2) des séparateurs à cyclone.

2. Echangeur de chaleur selon la revendication 1, caractérisé en ce que les séparateurs à cyclone comportent un élément (9) favorisant le tourbillonnement et pénétrant par leur plafond (10) dans la partie supérieure cylindrique (2).

3. Echangeur de chaleur selon les revendications 1 et 2, caractérisé en ce que le tube plongeur (5) et/ou l'élément (9) favorisant le tourbillonnement sont disposés au centre dans le séparateur à cyclone.

4. Echangeur de chaleur selon les revendications 1 et 2, caractérisé en ce que le tube plongeur (5) et/ou l'élément (9) favorisant le tourbillonnement sont disposés excentriquement dans le séparateur à cyclone.

5. Echangeur de chaleur selon la revendication 1, caractérisé en ce qu'une sortie auxiliaire de substance solide (4') qui est prévue dans la région d'au moins un coude (6), de préférence dans la région des coudes des deux premiers étages de l'échangeur de chaleur, dans le sens de la circulation des gaz, est raccordé à une section précédente de l'échangeur de chaleur, dans le sens de la circulation des gaz, à l'entrée d'un four tubulaire rotatif monté en amont de l'échangeur de chaleur ou à un dispositif de calcination (12) prévu entre le four tubulaire rotatif et l'échangeur de chaleur.

6. Echangeur de chaleur selon la revendication 1, caractérisé en ce que les coudes (6) comportent un fond ventilé.

7. Echangeur de chaleur selon la revendication 1, caractérisé en ce qu'au moins quelques séparateurs à cyclone comportent un autre tube plongeur (5') menant vers l'extérieur par la partie supérieure (2) du séparateur et raccordé par un conduit de liaison (17) au coude (6) menant au séparateur à cyclone de l'étage suivant.

8. Echangeur de chaleur selon la revendication 1, caractérisé par les paramètres suivants :
a) la distance séparant le bord supérieur du tube plongeur et le plafond du séparateur à cyclone est comprise entre 0,8 et 1, 2 fois le diamètre intérieur de la partie supérieure cylindrique.
b) à l'exception du dernier étage de l'échangeur de chaleur, le diamètre du tube plongeur du séparateur à cyclone est compris entre 0,5 et 0,7 fois le diamètre intérieur de la partie supérieure cylindrique, tandis que le diamètre du tube plongeur du dernier étage de l'échangeur de chaleur ayant pour fonction celle d'un étage de dépoussiérage est inférieur à 0,6 fois le diamètre intérieur de la partie supérieure cylindrique
c) la largeur de la section d'entrée est supérieure à la moitié de la différence entre le diamètre interne de la partie supérieure cylindrique et le diamètre interne du tube plongeur ;
d) la longueur des conduits de sortie de la substance solide est inférieure à la moitié du diamètre intérieure de la partie supérieure cylindrique, au moins à partir du deuxième étage, dans le sens de la circulation des gaz.
